# FASCICULE DE BREVET EUROPEEN

(11) **EP 3 559 758 B1**
(45) Date de publication et mention de la délivrance du brevet: **09.08.2023**
(21) Numéro de dépôt: 17811613.3
(22) Date de dépôt: 13.12.2017
(51) Int. Cl.: G04B 19/12, G04B 19/14

(54) **CADRAN D'HORLOGERIE DONT LE MATERIAU EST UN ALLIAGE LEGER**
UHR-ZIFFERBLATT AUS EINER LEICHTMETALL-LEGIERUNG
TIMEPIECE DIAL MADE OF A LIGHT METAL ALLOY MATERIAL

(30) Priorité: 21.12.2016 EP 16205879
(43) Date de publication de la demande: 30.10.2019
(73) Titulaire: Rubattel et Weyermann S.A., 2300 La Chaux-de-Fonds (CH)
(72) Inventeur: BARFUSS, Philippe, 2012 Auvernier (CH); JEANRENAUD, Frédéric, 2300 La Chaux-de-Fonds (CH)
(74) Mandataire: ICB SA
(86) Numéro de dépôt international: PCT/EP2017/082534
(87) Numéro de publication internationale: WO 2018/114500

(56) Documents cités:
- EP-A1- 2 400 354
- CH-A- 332 878
- CH-A- 343 312
- CH-B5- 604 227
- US-A- 3 803 832
- US-A- 5 966 344
- DATABASE WPI Week 197642 Thomson Scientific, London, GB; AN 1976-78050X XP002772274, -& JP S50 70216 A (SUWA SEIKOSHA KK) 11 juin 1975 (1975-06-11)

## Description

### Domaine de l'invention

L'invention concerne un procédé de fabrication d'un ensemble cadran monobloc d'horlogerie dont le matériau est un alliage d'aluminium, un alliage de titane ou un alliage de magnésium.

### Arrière-plan de l'invention

Les cadrans d'horlogerie ou d'instruments scientifiques comportent des pieds de fixation et/ou de positionnement sur une platine ou dans un mouvement.

Souvent ces pieds sont utiles pour le procédé de fabrication di cadran, pour l'accroche des supports ou encore pour la réalisation de dépôts dans des bains galvaniques, assurant la double fonction d'élément de maintien et de guide de courant.

En général ces pieds sont en cuivre, revêtus d'un fin dépôt d'or pour éviter leur oxydation et améliorer leur contact électrique. Les cadrans sont généralement en alliage cuivreux, laiton, maillechort ou similaire, de ce fait le comportent lors des différentes étapes du procédé est le même sur le cadran et les pieds qu'il comporte.

Le procédé de soudage par résistance permet de solidariser ces pieds et cadran, en les soumettant à une impulsion d'énergie selon la direction du pied, cette énergie faisant fondre localement le métal à l'interface du cadran et du pied, à une extrémité du pied qu'on appelle le pivot, qui est d'un diamètre défini, souvent inférieur au diamètre du pied, sur une hauteur définie, et qui constitue un élément fusible qui assure la liaison avec le cadran.

Mais de tels pieds en alliage cuivreux ne sont pas adaptés à la confection de cadrans réalisés dans certains alliages légers, notamment des alliages d'aluminium. En effet des pieds en alliage cuivreux se dissolvent lors des procédés de conversion électrochimique, tels qu'anodisation, oxydation anodique ou similaire, dans des bains ou des électrolytes comportant de l'acide sulfurique ou sulfonitrique.

La réalisation de pieds dans un matériau présentant le même comportement que le matériau du cadran est donc souhaitable. Une élaboration monobloc des pieds avec le flasque du cadran est coûteuse dans un usinage par fraisage, ou difficilement réalisable par emboutissage.

Pour cette raison il n'est pas rare de voir des cadrans en alliage léger comportant un flasque subissant tous les traitements galvaniques, sur lequel sont ensuite rapportés des pieds en alliage cuivreux. Ou encore des cadrans dépourvus de pieds, fixés par des ailettes sur le mouvement.

Le document US3 803 832 A au nom de SHIMIZU décrit un cadran de montre comprenant un corps formé d'une plaque plane d'aluminium et de rivets formant des éléments de tige en matériau d'aluminium, et formant des fixations sur un mouvement. La tête de chaque de tige est formée de manière à s'insérer dans un évidement formé sur la surface arrière du corps, et est intégralement fixée à l'évidement au moyen d'un soudage par ultrasons. Un procédé de fabrication met en oeuvre une machine de soudage par ultrasons, pour joindre d'un seul tenant la tête et l'évidement.

Le document CH 332 878 A au nom de RIHS décrit un procédé de fabrication d'un cadran issu d'une feuille par étampage, notamment pour la formation de chiffres en relief, et par découpe, suite à quoi on rectifie les chiffres en relief, on polit chimiquement la plaque avant de lui applique rune oxydation anodique avec au moins un produit colorant.

Le document EP2400354 au nom de The Swatch Group Research and Development Ltd décrit un cadran comprenant un pied réalisé en matériau métallique utilisé pour fixer ledit cadran à une pièce d'horlogerie.

Le document CH343312 au nom de Beyeler and Cie décrit un procédé de fabrication d'un cadran en métal comprenant des tétons sur lesquels sont soudés des pieds de cadran.

### Résumé de l'invention

L'invention se propose de rapporter des pieds en alliage d'aluminium, en alliage de titane ou en alliage de magnésium, sur un flasque de cadran nu en alliage d'aluminium, en alliage de titane ou en alliage de magnésium, pour transformer ce cadran nu en un ensemble cadran comportant des pieds rigidement solidarisés avec ce flasque, et présentant le même comportement chimique que lui.

A cet effet, l'invention concerne procédé de fabrication d'un ensemble cadran monobloc d'horlogerie dont le matériau est un alliage d'aluminium, un alliage de titane ou un alliage de magnésium selon la revendication 1.

### Description sommaire des dessins

D'autres caractéristiques et avantages de l'invention apparaîtront à la lecture de la description détaillée qui va suivre, en référence aux dessins annexés, où :
- la figure 1 représente, de façon schématisée, et en coupe, un cadran nu assemblé mais non soudé ni brasé, comportant un flasque avec, à l'opposé d'une surface supérieure d'affichage, une surface inférieure sur laquelle sont présentés des pieds destinés à être soudés ou brasés sur ce flasque;
- la figure 2 représente, de façon schématisée, et en coupe, un détail d'un tel cadran nu où la jonction entre le pied et le flasque est une surface plane ;
- la figure 3 représente, de façon schématisée, et en coupe, un détail d'un tel cadran nu où la jonction entre le pied et le flasque est un emboîtement cylindrique, le pied pénétrant dans un alésage du flasque;
- la figure 4 représente, de façon schématisée, et en coupe, un détail d'un tel cadran nu où la jonction entre le pied et le flasque est un point de touche entre un léger relief que comporte le flasque et un logement que comporte le pied ;
- la figure 5 représente, de façon schématisée, et en coupe, un détail d'un tel cadran nu où la jonction entre le pied et le flasque est une liaison vissée entre une entrée de taraudage que comporte le flasque, et un filetage que comporte le pied;
- la figure 6 représente, de façon schématisée, et en coupe, un tel cadran nu où la jonction entre le pied et le flasque est au niveau d'une rainure de révolution que comporte le flasque, qui porte une encoche en U que comporte le pied ;
- la figure 7 représente, de façon schématisée, et en coupe, un détail d'un tel cadran nu où la jonction entre le pied et le flasque est au niveau d'une gorge de révolution que comporte le flasque, qui reçoit un tenon droit à faces parallèles que comporte le pied ;
- la figure 8 représente, de façon schématisée, un ensemble cadran assemblé de façon irréversible par soudage ou brasage;
- la figure 9 représente, de façon schématisée, une montre comportant un tel ensemble cadran ;
- la figure 10 représente, de façon schématisée, un instrument de mesure ou appareil scientifique comportant un tel ensemble cadran.

### Description détaillée des modes de réalisation préférés

Il est décrit un cadran d'horlogerie 1 dont le matériau est un alliage léger, comportant un flasque 2 dont le matériau est un premier alliage léger.

Plus particulièrement, ce cadran 1 est plan, ou sensiblement plan, ou à rayon de courbure supérieur à 30 mm.

Ce flasque 2 comporte, sur un premier côté au moins une zone d'affichage 3 visible par un utilisateur, et sur un deuxième côté opposé au premier côté au recto et appelé verso au moins un pied 4 pour le positionnement et/ou la fixation du cadran 1 dans un mouvement d'horlogerie 100.

Ce cadran 1 est un cadran dont les composants, notamment les pieds 4, sont démontables.

Le flasque 2 comporte au moins une zone de réception 5 complémentaire à une zone d'extrémité 6 d'au moins un pied 4, lequel est un pied soudable 40, qui est agencé pour être soudé ou brasé avec le flasque 2 au niveau de l'interface entre la zone de réception 5 et la zone d'extrémité 6. Le matériau constitutif d'un tel pied soudable 40 est le premier alliage léger, ou bien un deuxième alliage léger qui est soudable ou brasable avec le premier alliage léger.

Et au moins une telle zone de réception 5 enveloppe une zone d'extrémité 6 respective relative à l'assemblage du même pied soudable 40, ou au moins une zone d'extrémité 6 enveloppe une zone de réception 5 respective relative à l'assemblage du même pied soudable 40, ou au moins une paire formée d'une zone d'extrémité 6 et d'une zone de réception 5 complémentaire comporte, dans un premier état assemblé non soudé ni brasé, un taraudage coopérant avec un filetage.

Dans une variante avantageuse, facilitant la préparation et le maintien lors d'opérations ultérieures, au moins une zone de réception 5 comporte un profil agencé pour coopérer de façon complémentaire en appui avec un profil complémentaire que comporte une zone d'extrémité 6 respective relative à l'assemblage du même pied soudable 40.

Dans une variante, au moins une zone de réception 5 enveloppe une zone d'extrémité 6 respective relative à l'assemblage du même pied soudable 40.

Dans une autre variante, au moins une zone d'extrémité 6 enveloppe une zone de réception 5 respective relative à l'assemblage du même pied soudable 40.

Dans une autre variante, au moins une zone de réception 5 est agencée pour coopérer en appui plan avec une zone d'extrémité 6 respective relative à l'assemblage du même pied soudable 40.

Dans une autre variante encore, au moins une paire formée d'une zone d'extrémité 6 et d'une zone de réception 5 complémentaire comporte, dans un premier état assemblé non soudé ni brasé, un taraudage coopérant avec un filetage.

Dans une autre variante encore, au moins une zone de réception 5 est une partie d'une gorge ou d'une nervure de révolution, en particulier réalisées lors d'un usinage du flasque 2 par tournage, et la zone d'extrémité 6 qui lui est complémentaire est une partie d'une nervure ou de gorge de révolution complémentaire.

Plus particulièrement, le premier alliage léger et le deuxième alliage léger sont choisis parmi des alliages d'aluminium, de titane, ou de magnésium.

Dans une variante, on remplace le premier alliage léger ou/et le deuxième alliage léger par l'ensemble formé d'un métal pur revêtu de sa couche d'oxyde développée au contact de l'atmosphère, comme Al₂O₃ pour l'aluminium, ou TiO₂ pour le titane.

Dans une variante, le premier alliage léger et le deuxième alliage léger sont deux alliages d'aluminium. Ces alliages sont de préférence choisis parmi les alliages d'aluminium les plus facilement soudables. Plus particulièrement et non limitativement, ils sont choisis parmi les alliages d'aluminium sans durcissement structural, des familles 1000 (sans élément d'addition) et plus particulièrement le 1050 O à l'état recuit, 3000 (avec addition de manganèse) et plus particulièrement le 3003 O à l'état recuit, 5000 (avec addition de magnésium) qui se soude bien et est bien adaptée à l'anodisation, et plus particulièrement le 5086 O à l'état recuit ou encore le 5083 H111 écroui et stabilisé.

Dans une autre variante, le premier alliage léger est un alliage d'aluminium, et le deuxième alliage léger est un alliage de titane, tel que TiO₂, TiAl₆ V₄ dit TA6V, ou similaire. Ou bien le deuxième alliage léger est un alliage d'aluminium, et le premier alliage léger est un alliage de titane, tel que TiO₂, TiAl₆ V₄ dit TA6V, ou similaire.

Dans une autre variante encore, le premier alliage léger est un alliage d'aluminium, et le deuxième alliage léger est un alliage de magnésium qui se soude bien avec l'aluminium, tel que MgAl₆Zn₃ dit G-A6Z3, ou MgAl_{g}Zn dit G-A9Z, ou MgZn₅Th₂Zr, ou MgZr. La configuration inverse est naturellement possible.

Il est décrit encore un ensemble cadran 10 monobloc, dont le matériau est un alliage léger, comportant un cadran nu 1, et qui résulte de la transformation de ce cadran 1 par au moins une opération de soudage ou de brasage qui solidarise de façon irréversible ceux des composants qui ont été soudés ou brasés ensemble, en particulier le flasque 2 et tout ou partie des pieds 4. La zone de liaison soudée ou brasée ne comporte plus trace de la géométrie initiale des zones d'extrémité 6 et des zones de réception 5 complémentaire concernées par l'opération de soudage ou de brasage.

Ainsi, dans au moins une paire formée d'une zone d'extrémité 6 et d'une zone de réception 5 complémentaire, la zone d'extrémité 6 et la zone de réception 5 sont jointes de façon indémontable au niveau d'une liaison soudée ou brasée entre le flasque 2 et le pied soudable 40 concerné.

Il existe, à cet effet, des technologies compatibles avec le micro-soudage d'aluminium ou/et de titane, de façon très ponctuelle afin d'éviter toute déformation de la zone d'affichage 3 visible, en technologie laser ou plasma, avec des diamètres de zones chauffées très faibles, de l'ordre de 100 microns, et un échauffement réduit. Ces technologies permettent de souder ou braser un tel pied soudable 40 en alliage léger, notamment d'aluminium ou de titane soudé, en soudure bout à bout ou par point, et notamment par laser, ou plasma, ou ultrason.

Plus particulièrement, dans chaque paire formée d'une zone d'extrémité 6 et d'une zone de réception 5 complémentaire, la zone d'extrémité 6 et la zone de réception 5 sont jointes de façon indémontable au niveau d'une liaison soudée ou brasée entre le flasque 2 et le pied soudable 40 concerné.

Dans une variante avantageuse, l'ensemble cadran 10 monobloc comporte une couche superficielle anodisée, ou une couche superficielle d'oxydation anodique chromique ou sulfurique, le traitement de surface correspondant étant réalisé après la ou les opérations de soudage ou de brasage.

Il est décrit encore une montre 1000 comportant un tel ensemble cadran 10.

Il est décrit encore un instrument scientifique comportant un tel ensemble cadran 10.

Il est décrit encore un appareil de mesure comportant un tel ensemble cadran 10.

L'invention concerne un procédé de fabrication d'un ensemble cadran 10 monobloc d'horlogerie dont le matériau est un alliage d'aluminium, un alliage de titane ou un alliage de magnésium. Selon l'invention, on réalise dans cet ordre les étapes suivantes :
- réaliser, dans un premier état assemblé non soudé ni brasé, un cadran 1 d'horlogerie dont le matériau est un alliage léger, comportant un flasque 2 dont le matériau est un premier alliage léger, comportant sur un premier côté au moins une zone d'affichage 3 visible par un utilisateur, et sur un deuxième côté opposé au premier côté au recto et appelé verso au moins un pied 4 pour le positionnement et/ou la fixation du cadran 1 dans un mouvement d'horlogerie 100. Ce flasque 2 comporte au moins une zone de réception 5 complémentaire à une zone d'extrémité 6 d'au moins un pied 4, lequel est un pied soudable 40 agencé pour être soudé ou brasé avec le flasque 2 au niveau de l'interface entre la zone de réception 5 et la zone d'extrémité 6. Et le matériau constitutif d'un tel pied soudable 40 est le premier alliage léger, ou bien un deuxième alliage léger soudable ou brasable avec le premier alliage léger ;
- réalise ledit cadran 1 avant soudage ou brasage avec au moins une paire, formée d'une dite zone d'extrémité 6 et d'une dite zone de réception 5 complémentaire, qui comporte, dans ledit premier état assemblé non soudé ni brasé, un taraudage coopérant avec un filetage ;
- assembler de façon irréversible par soudage ou brasage au moins un pied soudable 40 au flasque 2 pour constituer cet ensemble cadran 10 monobloc.

Plus particulièrement, on réalise le cadran 1 plan, ou sensiblement plan, ou à rayon de courbure supérieur à 30 mm,

Plus particulièrement, on assemble de façon irréversible par soudage ou brasage chaque pied soudable 40 au flasque 2.

Plus particulièrement, on effectue, après l'assemblage irréversible par soudage ou brasage, une opération d'anodisation, ou d'oxydation anodique chromique ou sulfurique, de la couche superficielle de l'ensemble cadran 10.

Dans une variante, on choisit le premier alliage léger et le deuxième alliage léger parmi des alliages d'aluminium, des alliages de titane, ou des alliages de magnésium.

Dans une variante, on choisit le premier alliage léger et le deuxième alliage léger qui sont deux alliages d'aluminium.

Dans une variante, on choisit le premier alliage léger et le deuxième alliage léger qui sont deux alliages de titane.

Dans une variante, on choisit le premier alliage léger et le deuxième alliage léger qui sont deux alliages de magnésium.

Dans une variante, on choisit le premier alliage léger qui est un alliage d'aluminium, et le deuxième alliage léger qui est un alliage de titane, ou inversement.

Le choix particulier d'un premier alliage léger et d'un deuxième alliage léger qui sont deux alliages d'aluminium est avantageux pour l'application d'un procédé d'anodisation.

L'alternative de pieds en titane ou alliage de titane donne les mêmes capacités, avec l'avantage d'une grande stabilité dimensionnelle quel que soit le nombre des traitements appliqués. Cette alternative est favorable à l'application de différents traitements de conversion chimique sur un même cadran.

Le fait de souder ou braser les pieds en début de cycle évite le risque d'un rebut en fin de production quand le produit a atteint sa valeur maximale.

## Revendications

1. Procédé de fabrication d'un ensemble cadran (10) monobloc d'horlogerie dont le matériau est un alliage d'aluminium, un alliage de titane ou un alliage de magnésium, **caractérisé en ce qu'**on réalise dans cet ordre les étapes suivantes :
- réaliser, dans un premier état assemblé non soudé ni brasé, un cadran (1) d'horlogerie dont le matériau est un alliage d'aluminium, un alliage de titane ou un alliage de magnésium, comportant un flasque (2) dont le matériau est un premier alliage, comportant sur un premier côté au moins une zone d'affichage (3) visible par un utilisateur, et sur un deuxième côté au moins un pied (4) pour le positionnement et/ou la fixation dudit cadran (1) dans un mouvement d'horlogerie (100), ledit flasque (2) comportant au moins une zone de réception (5) complémentaire à une zone d'extrémité (6) d'au moins un dit pied (4) lequel est un pied soudable (40) agencé pour être soudé ou brasé avec ledit flasque (2) au niveau de l'interface entre ladite zone de réception (5) et ladite zone d'extrémité (6), et dont le matériau dudit pied soudable (40) est ledit premier alliage ou est un deuxième alliage soudable ou brasable avec ledit premier alliage ;
- réaliser ledit cadran (1) avant soudage ou brasage avec au moins une paire, formée d'une dite zone d'extrémité (6) et d'une dite zone de réception (5) complémentaire, qui comporte, dans ledit premier état assemblé non soudé ni brasé, un taraudage coopérant avec un filetage ;
- assembler de façon irréversible par soudage ou brasage au moins un dit pied soudable (40) audit flasque (2) pour constituer ledit ensemble cadran (10) monobloc.

2. Procédé de fabrication d'un ensemble cadran (10) selon la revendication 1, **caractérisé en ce qu'**on assemble de façon irréversible par soudage ou brasage chaque dit pied soudable (40) audit flasque (2).

3. Procédé de fabrication d'un ensemble cadran (10) selon la revendication 2, **caractérisé en ce qu'**on réalise ledit cadran (1) avant soudage ou brasage avec au moins une dite zone de réception (5) qui enveloppe, dans ledit premier état assemblé non soudé ni brasé, une dite zone d'extrémité (6) respective relative à l'assemblage du même dit pied soudable (40).

4. Procédé de fabrication d'un ensemble cadran (10) selon la revendication 2, **caractérisé en ce qu'**on réalise ledit cadran (1) avant soudage ou brasage avec au moins une dite zone d'extrémité (6) qui enveloppe, dans ledit premier état assemblé non soudé ni brasé, une dite zone de réception (5) respective relative à l'assemblage du même dit pied soudable (40).

5. Procédé de fabrication d'un ensemble cadran (10) selon la revendication 2, **caractérisé en ce qu'**on réalise ledit cadran (1) avant soudage ou brasage avec au moins une paire, formée d'une dite zone d'extrémité (6) et d'une dite zone de réception (5) complémentaire, qui comporte, dans ledit premier état assemblé non soudé ni brasé, un taraudage coopérant avec un filetage.

6. Procédé de fabrication d'un ensemble cadran (10) selon l'une des revendications 1 à 5, **caractérisé en ce qu'**on effectue, après l'assemblage irréversible par soudage ou brasage, une opération d'anodisation, ou d'oxydation anodique chromique ou sulfurique, de la couche superficielle dudit ensemble cadran (10).

7. Procédé de fabrication d'un ensemble cadran (10) selon l'une des revendications 1 à 6, **caractérisé en ce qu'**on choisit ledit premier alliage et ledit deuxième alliage parmi des alliages d'aluminium, des alliages de titane, ou des alliages de magnésium.

8. Procédé de fabrication d'un ensemble cadran (10) selon la revendication 7, **caractérisé en ce qu'**on choisit ledit premier alliage et ledit deuxième alliage qui sont deux alliages d'aluminium.

9. Procédé de fabrication d'un ensemble cadran (10) selon la revendication 7, **caractérisé en ce qu'**on choisit ledit premier alliage et ledit deuxième alliage qui sont deux alliages de titane.

10. Procédé de fabrication d'un ensemble cadran (10) selon la revendication 7, **caractérisé en ce qu'**on choisit ledit premier alliage et ledit deuxième alliage qui sont deux alliages de magnésium.

11. Procédé de fabrication d'un ensemble cadran (10) selon la revendication 7, **caractérisé en ce qu'**on choisit ledit premier alliage qui est un alliage d'aluminium, et ledit deuxième alliage qui est un alliage de titane, ou inversement.

## Patentansprüche

1. Verfahren zur Herstellung einer Monoblock-Zifferblattanordnung (10) für Uhren, deren Material eine Aluminiumlegierung, eine Titanlegierung oder eine Magnesiumlegierung ist, **dadurch gekennzeichnet, dass** die folgenden Schritte in dieser Reihenfolge ausgeführt werden:
- Herstellen eines Zifferblatts (1) für eine Uhr, dessen Material eine Aluminiumlegierung, eine Titanlegierung oder eine Magnesiumlegierung ist, in einem ersten zusammengebauten, weder geschweißten noch gelöteten Zustand, mit einem Flansch (2), dessen Material eine erste Legierung ist, und der auf einer ersten Seite mindestens eine Anzeigezone (3), die für einen Anwender sichtbar ist, und auf einer zweiten Seite mindestens einen Fuß (4) für die Positionierung und/oder die Befestigung des Zifferblatts (1) in einem Uhrwerk aufweist, wobei der Flansch (2) mindestens einen Aufnahmebereich (5) aufweist, der komplementär zu einem Endbereich (6) mindestens eines Fußes (4) ist, der ein schweißbarer Fuß (40) ist, der dafür ausgelegt ist, mit dem Flansch (2) an der Schnittstelle zwischen dem Aufnahmebereich (5) und dem Endbereich (6) verschweißt oder verlötet zu werden, und wobei das Material des schweißbaren Fußes (40) die erste Legierung oder eine zweite Legierung ist, die mit der ersten Legierung verschweißbar oder verlötbar ist;
- Herstellen des Zifferblatts (1) vor dem Verschweißen oder Verlöten mit mindestens einem Paar, das aus einem Endbereich (6) und einem komplementären Aufnahmebereich (5) gebildet ist, der in dem ersten zusammengebauten, weder geschweißten noch gelöteten Zustand ein mit einem Gewinde zusammenwirkendes Innengewinde aufweist;
- Zusammenfügen auf irreversible Art durch Schweißen oder Löten des mindestens einen schweißbaren Fußes (40) mit dem Flansch (2), um die Monoblock-Zifferblattanordnung (10) zu bilden.

2. Verfahren zur Herstellung einer Zifferblattanordnung (10) nach Anspruch 1, **dadurch gekennzeichnet, dass** jeder schweißbare Fuß (40) mit dem Flansch (2) auf irreversible Art durch Schweißen oder Löten verbunden wird.

3. Verfahren zur Herstellung einer Zifferblattanordnung (10) nach Anspruch 2, **dadurch gekennzeichnet, dass** das Zifferblatt (1) vor einem Schweißen oder Löten mit mindestens einem Aufnahmebereich (5) hergestellt wird, der in dem ersten zusammengebauten, weder geschweißten noch gelöteten Zustand einen jeweiligen Endbereich (6) umgibt, der sich auf die Montage desselben schweißbaren Fußes (40) bezieht.

4. Verfahren zur Herstellung einer Zifferblattanordnung (10) nach Anspruch 2, **dadurch gekennzeichnet, dass** das Zifferblatt (1) vor einem Schweißen oder Löten mit mindestens einem Endbereich (6) hergestellt wird, der in dem ersten zusammengebauten, weder geschweißten noch gelöteten Zustand einen jeweiligen Aufnahmebereich (5) umgibt, der sich auf die Montage desselben schweißbaren Fußes (40) bezieht.

5. Verfahren zur Herstellung einer Zifferblattanordnung (10) nach Anspruch 2, **dadurch gekennzeichnet, dass** das Zifferblatt (1) vor dem Schweißen oder Löten mit mindestens einem Paar, das aus einem Endbereich (6) und einem komplementären Aufnahmebereich (5) gebildet wird, hergestellt wird, der in dem ersten zusammengebauten, weder geschweißten noch gelöteten Zustand ein mit einem Gewinde zusammenwirkendes Innengewinde aufweist.

6. Verfahren zur Herstellung einer Zifferblattanordnung (10) nach einem der Ansprüche 1 bis 5, **dadurch gekennzeichnet, dass** nach dem irreversiblen Zusammenbau durch Schweißen oder Löten ein Vorgang eines Anodisierens oder einer anodischen Chrom- oder Schwefeloxidation der Oberflächenschicht der Zifferblattanordnung (10) durchgeführt wird.

7. Verfahren zur Herstellung einer Zifferblattanordnung (10) nach einem der Ansprüche 1 bis 6, **dadurch gekennzeichnet, dass** die erste Legierung und die zweite Legierung aus Aluminiumlegierungen, Titanlegierungen oder Magnesiumlegierungen ausgewählt werden.

8. Verfahren zur Herstellung einer Zifferblattanordnung (10) nach Anspruch 7, **dadurch gekennzeichnet, dass** für die erste Legierung und die zweite Legierung jeweils Aluminiumlegierungen ausgewählt werden.

9. Verfahren zur Herstellung einer Zifferblattanordnung (10) nach Anspruch 7, **dadurch gekennzeichnet, dass** für die erste Legierung und die zweite Legierung jeweils Titanlegierungen ausgewählt werden.

10. Verfahren zur Herstellung einer Zifferblattanordnung (10) nach Anspruch 7, **dadurch gekennzeichnet, dass** für die erste Legierung und die zweite Legierung jeweils Magnesiumlegierungen ausgewählt werden.

11. Verfahren zur Herstellung einer Zifferblattanordnung (10) nach Anspruch 7, **dadurch gekennzeichnet, dass** für die erste Legierung eine Aluminiumlegierung ausgewählt wird und für die zweite Legierung eine Titanlegierung ausgewählt wird oder umgekehrt.

## Claims

1. Method for manufacturing a one-piece timepiece dial assembly (10) whose material is an aluminium alloy, a titanium alloy or a magnesium alloy, **characterized in that** the following steps are performed in the following order:
- making, in a first, non-welded and non-brazed assembled state, a timepiece dial (1) whose material is an aluminium alloy, a titanium alloy or a magnesium alloy, including a flange (2) whose material is first alloy, including, on a first side, at least one display area (3) visible to a user, and on a second side, at least one foot (4) for positioning and/or securing said dial (1) in a timepiece movement (100), said flange (2) including at least one receiving area (5) complementary to an end area (6) of at least one said foot (4) which is a weldable foot (40) arranged to be welded or brazed to said flange (2) at the interface between said receiving area (5) and said end area (6), and wherein the material of said weldable foot (40) is said first alloy or a second alloy that can be welded or brazed to said first alloy;
- making said dial (1) before welding or brazing with at least one pair formed of a said end area (6) and a said complementary receiving area (5),which includes, in said first non-welded and non-brazed assembled state, a thread cooperating with a thread;
- irreversibly assembling by welding or brazing at least one said weldable foot (40) to said flange (2) to form said one-piece dial assembly (10).

2. Method for manufacturing a dial assembly (10) according to claim 1, **characterized in that** each said weldable foot (40) is irreversibly assembled by welding or brazing to said flange (2).

3. Method for manufacturing a dial assembly (10) according to claim 2, **characterized in that** said dial (1) is made before welding or brazing with at least one said receiving area (5) which envelops, in said first non-welded and non-brazed assembled state, a said respective end area (6) relative to the assembly of the same said weldable foot (40).

4. Method for manufacturing a dial assembly (10) according to claim 2, **characterized in that** said dial (1) is made before welding or brazing with at least one said end area (6) which envelops, in said first non-welded and non-brazed assembled state, a said respective end area (5) relative to the assembly of the same said weldable foot (40).

5. Method for manufacturing a dial assembly (10) according to claim 2, **characterized in that** said dial (1) is made before welding or brazing with at least one pair formed of a said end area (6) and a said complementary receiving area (5), which includes, in a first, non-welded and non-brazed assembled state, an internal thread cooperating with an external thread.

6. Method for manufacturing a dial assembly (10) according to one of claims 1 to 5, **characterized in that**, after irreversible assembly by welding or brazing, an operation of anodization, or chromic or sulphuric anodic oxidation of the surface layer of said dial assembly (10) is performed.

7. Method for manufacturing a dial assembly (10) according to one of claims 1 to 6, **characterized in that** said first alloy and said second alloy are chosen from among alloys of aluminium, of titanium or of magnesium.

8. Method for manufacturing a dial assembly (10) according to claim 7, **characterized in that** said first alloy and said second alloy are chosen to be two aluminium alloys.

9. Method for manufacturing a dial assembly (10) according to claim 7, **characterized in that** said first alloy and said second alloy are chosen to be two titanium alloys.

10. Method for manufacturing a dial assembly (10) according to claim 7, **characterized in that** said first alloy and said second alloy are chosen to be two magnesium alloys.

11. Method for manufacturing a dial assembly (10) according to claim 7, **characterized in that** said first alloy is chosen to be an aluminium alloy and said second alloy is chosen to be a titanium alloy, or vice versa.
